# EUROPÄISCHE PATENTSCHRIFT

(11) **EP 0 215 037 B1**
(45) Veröffentlichungstag und Bekanntmachung des Hinweises auf die Patenterteilung: **16.08.1989**
(21) Anmeldenummer: 86901354.0
(22) Anmeldetag: 03.03.1986
(51) Int. Cl.: H01H 3/14

(54) **SCHALTMATTE UND VERFAHREN ZU IHRER HERSTELLUNG**
SWITCHING MAT AND PROCESS FOR ITS MANUFACTURE
NATTE DE COMMUTATION ET SON PROCEDE DE FABRICATION

(30) Priorität: 06.03.1985 DE 3507922
(43) Veröffentlichungstag der Anmeldung: 25.03.1987
(73) Patentinhaber: Mayser GmbH & Co., D-89073 Ulm (DE)
(72) Erfinder: BUCHIEN, Fritz, D., D-7933 Schelklingen 1 (DE)
(74) Vertreter: Fay, Hermann, Dipl.-Phys. Dr.
(86) Internationale Anmeldenummer: DE8600079
(87) Internationale Veröffentlichungsnummer: WO8605317

(56) Entgegenhaltungen:
- DE-A- 2 418 856
- GB-A- 2 107 933
- GB-A- 2 134 714
- US-A- 3 654 407
- US-A- 3 718 791
- US-A- 3 722 086

## Beschreibung

Die Erfindung betrifft eine Schaltmatte mit zwei sich gegenüberstehenden, gegeneinander bewegbaren, insbesondere flexiblen, und elektrisch leitfähigen Kontaktflächen, die durch zwischen sich Kontaktfenster bildende, in zu den Kontaktflächen senkrechter Richtung elastisch verformbare, elektrisch isolierende Abstandsglieder voneinander getrennt sind und im Bereich der Kontaktfenster an zumindest einer der beiden Kontaktflächen zur gegenüberliegenden Kontaktfläche hin vorstehende Kontaktvorsprünge aufweisen, die von Auswölbungen der Kontaktflächen gebildet sind, wobei der Abstand zwischen den Kontaktvorsprüngen und der gegenüberliegenden Kontaktfläche bzw. den gegenüberstehenden Kontaktvorsprüngen bei unbelasteter Schaltmatte nicht größer ist als der elastische Federhub der Abstandsglieder.

Eine derartige Schaltmatte ist beispielsweise aus der GB-A-2 134 714 bekannt.

Derartige Schaltmatten finden ihre Anwendung beispielsweise als Schutzeinrichtung von durch einen Antrieb bewegbare Schließkanten. Im Fall einer Berührung eines sich im Bewegungsbereich der Schließkante befindenden Gegenstands mit der Schaltmatte erfolgt in dieser eine Kontaktgabe in der Art eines sich schließenden Schalters, über die eine geeignete Sicherheitsmaßnahme, in der Regel das Abschalten des Antriebs, eingeleitet werden kann. Ebenso werden solche Schaltmatten als im Bewegungsbereich der Schließkante angeordnete Fußkontaktmatte verwendet, so daß der Antrieb nicht betätigt werden kann, solange sich eine Person auf der Schaltmatte befindet.

Eine Schaltmatte dieser Art ist aus der Zeitschrift «The SAE Journal of automotive Engineering», Vol. 79, Nr. 10, Okt. 1971, S. 22 bekannt und dient dort als Sensor dafür, ob der Sitz eines Kraftfahrzeugs besetzt ist oder nicht. Die Kontaktflächen bestehen aus dünnen Kupferblechen, in die die Auswölbungen eingeprägt sind. Die für die Einprägung erforderliche Formsteifigkeit dieser Bleche hat jedoch zur Folge, daßfür eine Kontaktgabe verhältnismäßig hohe Kräfte erforderlich sind, wie sie etwa bei Belastung durch das Körpergewicht einer Person auftreten. Im übrigen müssen die Kräfte über einen relativ großen Flächenbereich verteilt angreifen, um die Kontaktflächen aufgrund ihrer hohen Formsteifigkeit zur Kontaktgabe in diesem Flächenbereich gegenseitig anzunähern und zur Berührung zu bringen. Wird die Schaltmatte dagegen nur lokal belastet, so tritt bei nur kleinen angreifenden Kräften keine Kontaktgabe, bei großen Kräften dagegen eine bleibende Verformung der Kontaktfläche auf.

Eine andere Schaltmatte ist auch aus der DE-A-2 418 856 bekannt. Dort sind jedoch die Auswölbungen im Bereich der Kontaktfenster in entgegengesetzter Richtung ausgebildet, so daß die Kontaktflächen im Fensterbereich einen größeren Abstand voneinander besitzen als im Bereich der Abstandsglieder. Bei Belastung springen die Auswölbungen zur gegenüberstehenden Kontaktfläche elastisch um und bewirken so die Kontaktgabe. Jedoch sind auch hierfür verhältnismäßig hohe Kräfte erforderlich, da die Kontaktflächen ebenfalls eine hinreichende Formsteifigkeit aufweisen müssen. Im übrigen ist die Schaltmatte zur Vermeidung des Eindringens von Schmutz oder Wasser in eine Kunststoffhülle eingesiegelt, die die Kontaktfläche lose umschließt.

Bei einer aus der DE-B-1 169 001 bekannten Schaltmatte sind die Kontaktflächen plan ausgebildet und verlaufen im unbelasteten Zustand parallel zueinander. Die obere, zu belastende Kontaktfläche besteht aus schwerem Metallblech, das jeglicher Durchbiegung widersteht, während die untere Kontaktfläche aus relativ leichtem Metallblechmaterial besteht. Die untere Kontaktfläche ist an ihrer Unterseite mit fußartigen Vorsprüngen versehen, die im Bereich der Kontaktfenster angeordnet sind. Bei Belastung der Schaltmatte drücken die fußartigen Vorsprünge die untere Kontaktfläche im Bereich der Kontaktfenster nach oben und führen somit zu einer Kontaktgabe. Auch hier sind erhebliche Kräfte zur Auslösung der Schaltfunktion erforderlich, zumal wegen der oberen steifen Kontaktfläche eine ganzflächige Verformung der unteren Kontaktfläche erfolgen muß.

Aus der US-A-3 722 086 ist schließlich ein Verfahren zur Herstellung einer Schaltmatte bekannt, bei welchem zunächst auf der einen ebenen Kontaktfläche Abstandsstücke befestigt und randseitig ein O-Ring aufgelegt werden. Darüber wird die zweite Kontaktfläche gelegt und anschließend der Innenraum über eine Öffnung evakuiert. Dadurch legen sich die Kontaktflächen zwischen den Abstandsstücken einander an. Nach einer spiralförmigen Umwicklung der beiden Kontaktflächen durch einen polymeren Faden werden diese in einer planparallelen Form mit einer Umhüllung umschmolzen. Nach anschließender Belüftung des Innenraums durch eine Hohlnadel nehmen die Kontaktflächen wieder ihre ursprüngliche ebene, zueinander planparallele Form an, wodurch die Umhüllung außenseitig eine wellenförmige Gestalt erhält.

Die Umhüllung besitzt dadurch im Bereich der Kontaktfenster eine größere Dicke und bildet dort ebenfalls Vorsprünge, über die bei Belastung der Schaltmatte die Kontaktflächen zur gegenseitigen Anlage gebracht werden. Somit weisen auch hier die beiden Kontaktflächen eine hohe Biegesteifigkeit auf, so daß eine Kontaktgabe erst bei relativ hohen auf die Schaltmatte einwirkenden Druckkräften erfolgt.

Diese bekannten Anordnungen sind daher lediglich zum Erfassen solcher Druckkräfte geeignet, wie sie bei Belastung etwa durch das Körpergewicht von Personen auftreten. Sie sind somit nicht geeignet, als empfindliche, schon auf geringe Druckkräfte ansprechende Schaltleisten, beispielsweise an Schließkanten, verwendet zu werden.

Der Erfindung liegt die Aufgabe zugrunde, eine Schaltmatte der eingangs genannten Art so auszubilden, daß bereits bei verhältnismäßig niedriger Druckbelastung eine sichere Kontaktgabe gewährleistet und die Gefahr dauerhafter Verformungen weitgehend ausgeschlossen ist, und daß sie hinsichtlich starker Belastungen ausreichend robust ausgebildet, insbesondere auch begehbar ist, sowie ein Verfahren zur Herstellung solcher Schaltmatten anzugeben.

Diese Aufgabe wird bezüglich der Schaltmatte nach der Erfindung dadurch gelöst, daß die mit Kontaktvorsprüngen versehene Kontaktfläche von einer formunbeständigen Folie gebildet ist, die auf ihrer der anderen Kontaktfläche abgewandten Seite eine die Auswölbungen fixierende, elastische Beschichtung trägt.

Der durch die Erfindung erreichte Vorteil besteht im wesentlichen darin, daß zumindest eine der Kontaktflächen eine geringe Biegesteifigkeit aufweist, so daß bei nur punktueller Berührung mit niedriger Kraft bereits eine Kontaktgabe erfolgt. Die vorgesehenen Kontaktvorsprünge, die ebenfalls eine Verringerung der zur Verformung der Abstandsglieder bis zur Kontaktgabe notwendigen Kräfte bewirken und an sich in die Folie nicht formbeständig eingebracht werden können, werden durch die elastische Beschichtung dauerhaft fixiert. Durch die Elastizität der Beschichtung erfolgt somit im Bereich der Kontaktvorsprünge sogar eine elastische Kontaktgabe.

In bevorzugter Ausführungsform der Erfindung empfiehlt es sich, daß die Beschichtung die Kontaktflächen vollständig nach außen abdichtend umschließt. Dadurch kann das Einbetten der Schaltmatte in eine separate Hülle entfallen.

In verfahrensmäßiger Hinsicht ist die Erfindung dadurch gekennzeichnet, daß zunächst die beiden, durch die die Kontaktfenster bildenden Abstandsglieder voneinander getrennten Kontaktflächen randseitig gegeneinander abgedichtet werden, daß anschließend zwischen dem Inneren und Äußeren der Schaltmatte eine Druckdifferenz aufgebaut wird derart, daß der Innendruck gegenüber dem Außendruck geringer ist, daß anschließend die durch die Druckdifferenz im Bereich der Kontaktfenster zur Innenseite hin gerichteten Auswölbungen der Kontaktfläche durch eine außenseitig aufgebrachte, insbesondere elastisch aushärtbare, Beschichtung von ausreichender, die Auswölbungen auch ohne Druckdifferenz erhaltender Formsteifigkeit fixiert werden und daß schließlich nach Aushärtung der Beschichtung die Druckdifferenz abgebaut wird.

Der besondere Vorteil dieses Herstellungsverfahrens besteht darin, daß es zur Ausbildung der Kontaktvorsprünge keinerlei verformender Werkzeuge bedarf, so daß Schaltmatten unterschiedlichster Größe und mit beliebiger Anordnung der Kontaktvorsprünge ohne weiteres hergestellt werden können. Dabei ist sogleich sichergestellt, daß die Kontaktvorsprünge jeweils genau im Bereich der durch die Abstandsglieder vorgegebenen Kontaktfenster angeordnet sind. Durch die im gesamten Flächenbereich der Schaltmatte konstante Druckdifferenz ist im übrigen eine sehr gleichmäßige Bildung der Kontaktvorsprünge gewährleistet. Im einzelnen wird die Druckdifferenz zweckmäßigerweise so gewählt, daß die beiden Kontaktflächen einander gegenseitig berühren. Hierdurch wird auf besonders einfache Weise erreicht, daß der Kontaktabstand bei unbelasteter Schaltmatte und somit die zur Auslösung der Schaltfunktion notwendige Betätigungskraft über die gesamte Fläche der Schaltmatte im wesentlichen gleich ist. Durch den gegenüber der Außenseite geringeren Innendruck werden nämlich auch die Abstandsglieder in ihrer Betätigungsrichtung durch eine über die Oberfläche im wesentlichen konstante Kraft verformt, wobei dieser Verformungsweg wegen der gegenseitigen Anlage der beiden Kontaktflächen nach dem Abbau der Druckdifferenz den zur Kontaktgabe erforderlichen Betätigungshub darstellt.

Sofern nur eine der beiden Kontaktflächen mit Auswölbungen versehen sein soll, kann eine der beiden Kontaktflächen bereits vor dem Aufbau der Druckdifferenz zur Vermeidung des Auftretens der Auswölbungen an dieser Kontaktfläche mit einer elastischen, dennoch hinreichende Formsteifigkeit aufweisenden oder aber steifen Beschichtung versehen sein.

Der Aufbau der Druckdifferenz kann in besonders einfacher Weise durch Evakuierung des Innenraums der Schaltmatte mittels einer Kanüle erfolgen. Die zum Aufbau der Druckdifferenz notwendige randseitige Abdichtung der beiden Kontaktflächen kann im Prinzip durch beliebige übliche Dichtmittel erfolgen. In besonders einfacher Weise läßt sich dies dadurch durchführen, daß die randseitige Abdichtung durch eine erste, die Schaltmatte zumindest randseitig umschließende Beschichtung geringer Dicke erfolgt. Dabei ist es ohne weiteres möglich, die Schaltmatte auch bereits ganzflächig zu beschichten, wenn die Schichtdicke ausreichend dünn ist, so daß sich die Auswölbungen durch die aufzubauende Druckdifferenz noch ausbilden können.

Im folgenden wird die Erfindung an einem in der Zeichnung dargestellten Ausführungsbeispiel näher erläutert; es zeigen:
Fig. 1 eine Schaltmatte nach der Erfindung in einer Schnittdarstellung,
Fig. 2 den Gegenstand nach Fig. 1 in belastetem Zustand.

Die in der Zeichnung dargestellte Schaltmatte besteht aus zwei sich gegenüberstehenden flexiblen und elektrisch leitfähigen Kontaktflächen 1, 2. Die Kontaktflächen 1, 2 sind durch elastisch verformbare Abstandsglieder 3 voneinander getrennt, wobei die Abstandsglieder 3 zwischen sich Kontaktfenster 4 bilden. Im Bereich der Kontaktfenster 4 sind an jeweils einer der beiden Kontaktflächen 1 zur gegenüberliegenden Kontaktfläche 2 hin vorstehende Kontaktvorsprünge 5 vorgesehen. Die Kontaktvorsprünge 5 sind so bemessen, daß der Abstand zwischen den Kontaktvorsprüngen 5 und der gegenüberliegenden Kontaktfläche 2 bei unbelasteter Schaltmatte nicht größer ist als der elastische Federhub der Abstandsglieder 3. Ebenso besteht die in der Zeichnung nicht näher dargestellte Möglichkeit, daß jeweils beide Kontaktflächen 1,2 mit entsprechenden Kontaktvorsprüngen 5 versehen sind.

Wie sich im einzelnen aus Fig. 1 ergibt, ist die Kontaktfläche 1 von einer Folie gebildet, die mit die Kontaktvorsprünge 5 bildenden Auswölbungen versehen ist. Auf ihrer der andere Kontaktfläche 2 abgewandten Seite trägt die Folie dabei eine die Auswölbungen fixierende, elastische Beschichtung 6, die im übrigen die gesamte Schaltmatte vollständig nach außen abdichtend umschließt. Die Beschichtung 6 kann in vorteilhafterweise aus einer natürlichen oder synthetischen Gießmasse bestehen, die beim Vergießen durch Erhitzung oder Zugabe von Lösungsmitteln oder Weichmachern in viskoser Form vorliegt oder durch chemische Reaktion von Ausgangskomponenten entsteht.

Die Beschichtung kann auch in Schaumform vorliegen, kann aber auch durch Versintern von pulverförmigen Ausgangsmaterialien hergestellt werden unter der Voraussetzung, daß die Abdichtung gewährleistet ist.

Als besonders geeignet hat sich eine PUR-Beschichtung erwiesen, die aus zwei oder mehr Komponenten hergestellt wird.

Die Abstandsglieder 3 sind von einer Schaumstoffmatte gebildet, die die Kontaktfenster 4 bildende Freischneidungen aufweist. Die Kontaktfenster 4 können dabei beispielsweise kreisrunde oder quadratische Gestalt besitzen, und aus der Schaumstoffmatte ausgestanzt sein, wobei deren gegenseitige Anordnung so gewählt sein kann, daß die Abstandsglieder 3 lediglich schmale Stege bilden. Ebenso können die Abstandsglieder 3 auch von rasterartig mit gegenseitigem Abstand angeordneten Schaumstoffstreifen gebildet sein, deren Zwischenräume die Kontaktfenster 4 bilden.

Zur Herstellung einer Schaltmatte, bei der die Kontaktflächen 1,2 von einer Folie gebildet sind, werden zunächst die beiden durch die Abstandsglieder 3 voneinander getrennten Kontaktflächen 1, 2 randseitig gegeneinander abgedichtet. Anschließend wird zwischen dem Inneren und dem Äußeren der Schaltmatte eine Druckdifferenz aufgebaut, wobei der Innendruck geringer ist als der Außendruck. Durch diese Druckdifferenz bilden sich im Bereich der Kontaktfenster 4 zur Innenseite der Schaltmatte hin gerichtete Auswölbungen, die durch eine außenseitig aufgebrachte, elastisch aushärtende Beschichtung 6 von ausreichender, die Auswölbungen auch ohne Druckdifferenz erhaltender Formsteifigkeit fixiert werden. Nach deren Aushärtung wird schließlich die Druckdifferenz wieder abgebaut. In der Regel wird die Druckdifferenz so gewählt werden, daß die beiden Kontaktflächen 1, 2 einander gegenseitig berühren, da dann nach Abbau der Druckdifferenz der Abstand des Kontaktvorsprungs 5 von der gegenüberliegenden Kontaktfläche 2 bzw. dem gegenüberstehenden Kontaktvorsprung gleich dem Federweg des Abstandsgliedes 3 ist, um den dieses unter dem Einfluß der Druckdifferenz elastisch verformt worden ist.

Eine der beiden Kontaktflächen 1, 2 kann bereits vor dem Aufbau der Druckdifferenz mit einer elastischen, dennoch hinreichende Formsteifigkeit aufweisenden oder auch steifen Beschichtung versehen sein, so daß an dieser Kontaktfläche keine Auswölbungen auftreten, wie dies in den Fig. 1 und 2 für die Kontaktfläche 2 dargestellt ist. Der Aufbau der Druckdifferenz erfolgt im einfachsten Fall durch Evakuieren des Innenraums der Schaltmatte mittels einer Kanüle, wobei in der Regel eine Druckdifferenz von etwa 0,5 Atmosphären ausreichend ist. Die randseitige Abdichtung für die Evakuierung läßt sich in besonders einfacher Weise dadurch vornehmen, daß die Schaltmatte mit einer Beschichtung von so geringer Dicke versehen wird, daß sich die Auswölbungen beim anschließenden Aufbau der Druckdifferenz noch ohne weiteres ausbilden können.

## Patentansprüche

1. Schaltmatte mit zwei sich gegenüberstehenden, gegeneinander bewegbaren, insbesondere flexiblen, und elektrisch leitfähigen Kontaktflächen (1, 2), die durch zwischen sich Kontaktfenster (4) bildende, in zu den Kontaktflächen (1, 2) senkrechter Richtung elastisch verformbare, elektrisch isolierende Abstandsglieder (3) voneinander getrennt sind und im Bereich der Kontaktfenster (4) an zumindest einer der beiden Kontaktflächen (1, 2) zur gegenüberliegenden Kontaktfläche hin vorstehende Kontaktvorsprünge (5) aufweisen, die von Auswölbungen der Kontaktfläche gebildet sind, wobei der Abstand zwischen den Kontaktvorsprüngen (5) und der gegenüberliegenden Kontaktfläche (1, 2) bzw. den gegenüberstehenden Kontaktvorsprüngen (5) bei unbelasteter Schaltmatte nicht größer ist als der elastische Federhub der Abstandsglieder (3), dadurch gekennzeichnet, daß die mit Kontaktvorsprüngen (5) versehene Kontaktfläche (1,2) von einer formunbeständigen Folie gebildet ist, die auf ihrer der anderen Kontaktfläche (1, 2) abgewandten Seite eine die Auswölbungen fixierende, elastische Beschichtung (6) trägt.

2. Schaltmatte nach Anspruch 1, dadurch gekennzeichnet, daß die Beschichtung (6) die Kontaktflächen (1, 2) vollständig nach außen abdichtend umschließt.

3. Verfahren zur Herstellung einer Schaltmatte nach den Ansprüchen 1 oder 2, dadurch gekennzeichnet, daß zunächst die beiden, durch die die Kontaktfenster (4) bildenden Abstandsglieder (3) voneinander getrennten Kontaktflächen (1, 2) randseitig gegeneinander abgedichtet werden, daß anschließend zwischen dem Inneren und Äußeren der Schaltmatte eine Druckdifferenz aufgebaut wird derart, daß der Innendruck gegenüber dem Außendruck geringer ist, daß anschließend die durch die Druckdifferenz im Bereich der Kontaktfenster (4) zur Innenseite hin gerichteten Auswölbungen der Kontaktfläche (1, 2) durch eine außenseitig aufgebrachte, insbesondere elastisch, aushärtende Beschichtung (6) von ausreichender, die Auswölbungen auch ohne Druckdifferenz erhaltender Formsteifigkeit fixiert werden und daß schließlich nach Aushärtung der Beschichtung (6) die Druckdifferenz abgebaut wird.

4. Verfahren nach Anspruch 3, dadurch gekennzeichnet, daß die Druckdifferenz so gewählt wird, daß die beiden Kontaktflächen (1,2) einander gegenseitig berühren.

5. Verfahren nach Anspruch 3 oder 4, dadurch gekennzeichnet, daß eine der beiden Kontaktflächen (1, 2) bereits vor dem Aufbau der Druckdifferenz zur Vermeidung des Austretens von Auswölbungen an dieser Kontaktfläche (1, 2) mit einer elastischen, dennoch hinreichende Formsteifigkeit aufweisenden oder aber steifen Beschichtung (6) versehen ist.

6. Verfahren nach Anspruch 3 oder 4, dadurch gekennzeichnet, daß der Aufbau der Druckdifferenz durch Evakuierung des Innenraums der Schaltmatte mittels einer Kanüle erfolgt.

7. Verfahren nach den Ansprüchen 3 bis 6, dadurch gekennzeichnet, daß die randseitige Abdichtung durch eine erste, die Schaltmatte zumindest randseitig umschließende Beschichtung (6) geringer Dicke erfolgt.

## Claims

1. A switching mat comprising two oppositely disposed electrically conductive contact surfaces (1, 2) which are movable relative to each other and which in particular are flexible and which are separated from each other by electrically insulating spacer members (3) which form between them contact windows (4) and which are elastically deformable in a direction perpendicular to the contact surfaces (1, 2), which contact surfaces, in the region of the contact windows (4), on at least one of the two contact surfaces (1, 2), have contact projections (5) which projections towards the opposite contact surface and which are formed by curved portions of the contact surface, wherein the spacing between the contact projects (5) and the opposite contact surface (1, 2) or the oppositely disposed contact projections (5), when the switching mat is in a non-loaded condition, is no greater than the elastic spring stroke movement of the spacer members (3), characterised in that the contact surface (1,2) which is provided with contact projections (5) is formed by a foil which is not stable in shape and which on its side remote from the other contact surface (1, 2) carries an elastic coating (6) which fixes the curved portions.

2. A switching mat according to claim 1 characterised in that the coating (6) completely encloses the contact surfaces (1,2) sealingly relatively to the exterior.

3. A process for the production of a switching mat according to claim 1 or claim 2 characterised in that firstly the two contact surfaces (1, 2) which are separated from each other by the spacer members (3) forming the contact windows (4) are sealed relative to each other at the edges, that then a pressure difference is built up between the inside and the outside of the switching mat in such a way that the internal pressure is lower than the external pressure, that the curved portions of the contact surface (1, 2), which are directed towards the interior by virtue of the pressure difference in the region of the contact windows (4) are fixed by a coating (6) which is applied on the outside and which in particular sets elastically, being of sufficient stiffness in respect of shape to retain the curved portions even without a pressure difference, and that finally the pressure difference is removed after setting of the coating (6).

4. A process according to claim 3 characterised in that the pressure difference is so selected that the two contact surfaces (1,2) are in contact with each other.

5. A process according to claim 3 or claim 4 characterised in that, prior to the pressure difference being built up, one of the two contact surfaces (1, 2) is already provided with an elastic coating (6) which nonetheless has sufficient stiffness in respect of shape or is stiff, to prevent curved portions occurring at said contact surface (1, 2).

6. A process according to claim 3 or claim 4 characterised in that the pressure difference is built up by evacuating the interior of the switching mat by means of a cannula.

7. A process according to claims 3 to 6 characterised in that the operation of sealing off the mat at the edge is effected by a first coating (6) of small thickness, which encloses the switching mat at least at the edge.

## Revendications

1. Natte de commutation comportant deux surfaces de contact (1, 2) électriquement conductrices disposées en vis-à-vis, déplaçables l'une par rapport à l'autre et notamment flexibles, qui sont séparées par des éléments formant entretoises (3) électriquement isolants, délimitant entre eux des fenêtres de contact (4) et déformables élastiquement dans une direction perpendiculaire aux surfaces de contact ( 1, 2), et comportent, dans la zone des fenêtres de contact (4), au niveau d'au moins l'une des deux surfaces de contact (1, 2), des parties saillantes de contact (5), qui font saillie en direction de la surface de contact opposée et sont formées par des parties cintrées de la surface de contact, la distance entre les parties saillantes de contact (5) et la surface de contact (1, 2) opposée ou les parties saillantes de contact (5) situées en vis-à-vis, lorsque la natte de commutation n'est pas chargée, n'étant pas supérieure à la course élastique des organes formant entretoises (3), caractérisée en ce que la surface de contact (1, 2) pourvue des parties saillantes de contact (5) est formée par une feuille déformable, qui porte, sur sa face tournée à l'opposé de l'autre surface de contact (1, 2), un revêtement élastique (6) fixant les parties cintrées.

2. Natte de commutation selon la revendication 1, caractérisée en ce que le revêtement (6) entoure complétement, d'une manière étanche vis-à-vis de l'extérieur, les surfaces de contact (1, 2).

3. Procédé pour fabriquer une natte de commutation selon les revendications 1 ou 2, caractérisé en ce que tout d'abord on étanchéifie l'une par rapport à l'autre, au niveau de leur bord, les deux surfaces de contact (1, 2) séparées par les organes formant entretoises (3) délimitant les fenêtres de contact (4), puis qu'on établit une différence de pression entre l'intérieur et l'extérieur de la natte de commutation de manière que la pression intérieure soit légèrement inférieure à la pression extérieur, qu'on fixe ensuite les parties cintrées de la surface de contact (1, 2), dirigées vers l'intérieur sous l'effet de la différence de pression dans la zone des fenêtres de contact (4), au moyen d'un revêtement (6) déposé sur la face extérieure et notamment durcissant en restant élastique, possédant une stabilité de forme suffisante permettant d'obtenir les parties cintrées même sans aucune différence de pression, et qu'enfin on supprime la différence de pression après durcissement du revêtement (6).

4. Procédé selon la revendication 3, caractérisé en ce qu'on choisit la différence de pression de manière que les deux surfaces de contact (1, 2) se touchent.

5. Procédé selon la revendication 3 ou 4, caractérisé en ce qu'on applique sur l'une des deux surfaces de contact (1,2), déjà avant l'établissement de la différence de pression, un revêtement élastique (6) possédant cependant une stabilité de forme suffisante ou bien un revêtement (6) rigide, de manière à éviter l'apparition de parties cintrées au niveau de cette surface de contact (1, 2).

6. Procédé selon la revendication 3 ou 4, caractérisé en ce que l'établissement de la différence de pression est obtenu au moyen de la création d'un vide dans l'espace intérieur de la natte de commutation, à l'aide d'une canule.

7. Procédé selon les revendications 3 à 6, caractérisé en ce que l'étanchéification au niveau du bord est réalisée au moyen d'un premier revêtement (6) entourant la natte de commutation au moins sur son bord et possédant une faible épaisseur.
